# DEMANDE DE BREVET EUROPEEN

(11) **EP 4 603 663 A1**
(43) Date de publication de la demande: **20.08.2025**
(21) Numéro de dépôt: 25158052.8
(22) Date de dépôt: 14.02.2025
(51) Int. Cl.: E04H 4/12, F24D 15/04, F24D 19/10, F24H 1/54, F24H 15/375, F24H 4/02, F24H 9/20, F25B 49/00, F24D 17/02, F24D 18/00, F24D 101/40, F24H 15/156, F24H 15/292, F24H 15/414, F24H 15/429, F25B 30/02, F25B 49/02, F24H 15/164

(54) **SYSTÈME ET PROCÉDÉ DE RÉGULATION D'UN BASSIN DE BAIGNADE, TEL QU'UNE PISCINE OU UN SPA**

(30) Priorité: 16.02.2024 FR 2401552
(71) Demandeur: POLYTROPIC, 69390 Vourles (FR)
(72) Inventeur: FILLOT, Jean Christophe, 69230 SAINT-GENIS-LAVAL (FR); GRANIER, Fabrice, 69530 BRIGNAIS (FR)
(74) Mandataire: Lavoix

(57) **Abrégé**

Système et procédé de régulation d'un bassin de baignade, tel qu'une piscine ou un spa. Le système de régulation comprend un capteur de température (140) qui mesure une température courante (Tc) de l'eau (2), un générateur (130) d'électricité renouvelable, un équipement de bassin (110) incluant une pompe à chaleur (111) à puissance électrique modulable, des appareils de mesure électrique (141, 142) qui déterminent des puissances (P1, P2) correspondant respectivement à la puissance produite par le générateur et à la puissance consommée par la pompe à chaleur, et un système de commande (120) adapté pour régler la puissance consommée par la pompe à chaleur et pour faire fonctionner l'équipement de bassin sélectivement dans un mode hybride, où un réseau collectif (6) et le générateur alimentent, et dans un mode renouvelable, où le générateur alimente sans que l'équipement de bassin ne soit alimenté par le réseau collectif, en envoyant tout excédent à un réseau domestique (7). Le système de commande est configuré pour commander l'équipement de bassin à partir de la température courante et des puissances.

## Description

La présente invention concerne un système de régulation d'un bassin de baignade, tel qu'une piscine ou un spa. Elle concerne également un procédé de régulation d'un bassin de baignade.

Pour chauffer l'eau d'un bassin de baignade, notamment individuel, il est de plus en plus répandu de recourir à une pompe à chaleur, typiquement une pompe à chaleur dite air-eau qui permet de chauffer l'eau du bassin de baignade directement en transférant à celle-ci de la chaleur de l'air. En pratique, la pompe à chaleur est raccordée électriquement à un réseau collectif sur lequel elle tire la puissance électrique qu'elle consomme lors de son fonctionnement, notamment pour chauffer l'eau. La régulation de la pompe à chaleur est usuellement opérée en fonction de la température courante de l'eau du bassin de baignade : par exemple, dès que cette température courante est en deçà d'une température de consigne, la pompe à chaleur est activée afin de chauffer l'eau, et dès que la température courante repasse au-delà de la température de consigne, la pompe à chaleur est désactivée afin de ne plus chauffer l'eau. Cette approche est satisfaisante pour le confort thermique de l'utilisateur du bassin de baignade, mais induit une consommation énergétique substantielle depuis le réseau collectif et donc des coûts de fonctionnement élevés, ainsi qu'une empreinte carbone importante dès lors que l'électricité du réseau collectif n'est pas décarbonée.

Pour améliorer cette situation, il est aujourd'hui proposé sur le marché d'associer la pompe à chaleur à un générateur individuel d'électricité renouvelable, typiquement des panneaux solaires, par exemple installés sur le toit d'un pool house attenant au bassin de baignade ou bien installés au sol à proximité du bassin de baignade. L'utilisateur peut alors pratiquer l'autoconsommation électrique, c'est-à-dire faire consommer à la pompe à chaleur la puissance produite par ce générateur, en remplacement au moins partiel, voire total de la puissance tirée sur le réseau collectif. Cette solution présente un réel avantage en termes de coût et d'empreinte carbone, mais reste soumise à certaines contraintes, notamment les fluctuations voire l'intermittence de la production d'électricité par le générateur, par exemple en lien avec l'ensoleillement, qui est bien entendu intermittent du fait de l'alternance jour/nuit, mais également fluctuant du fait des conditions météorologiques changeantes.

Le but de la présente invention est de proposer un nouveau système et un nouveau procédé de régulation d'un bassin de baignade, qui concilient performances économiques et énergétiques décarbonées avec confort thermique pour l'utilisateur du bassin de baignade.

À cet effet, l'invention a pour objet un système de régulation d'un bassin baignade, lequel système comprend :
- un capteur de température, qui mesure une température courante correspondant à la température d'une eau contenue dans un bassin de baignade,
- un générateur individuel, qui est adapté pour produire de l'électricité renouvelable,
- un premier appareil de mesure électrique, qui est adapté pour déterminer une première puissance correspondant à la puissance électrique produite par le générateur,
- un équipement de bassin, incluant une pompe à chaleur, qui est à puissance électrique modulable et qui est adaptée pour chauffer l'eau,
- un deuxième appareil de mesure électrique, qui est adapté pour déterminer une deuxième puissance correspondant à la puissance électrique consommée par la pompe à chaleur,
- dans le cas où l'équipement de bassin inclut un ou des matériels, autres que la pompe à chaleur, un troisième appareil de mesure électrique qui est adapté pour déterminer une troisième puissance correspondant à la puissance électrique consommée par le ou les matériels, cette troisième puissance étant considérée nulle dans le cas où l'équipement de bassin inclut uniquement la pompe à chaleur, et
- un système de commande, qui est adaptée pour régler la puissance consommée par la pompe à chaleur lorsque la pompe à chaleur chauffe l'eau, ainsi que pour faire fonctionner l'équipement de bassin sélectivement :
   - dans un mode hybride, dans lequel le système de commande fait alimenter l'équipement de bassin conjointement par un réseau collectif et par le générateur, en faisant consommer par l'équipement de bassin la totalité de la puissance produite par le générateur, et
   - dans un mode renouvelable, dans lequel le système de commande fait alimenter l'équipement de bassin par le générateur sans que l'équipement de bassin ne soit alimenté par le réseau collectif, en envoyant à un réseau domestique tout excédent entre la puissance produite par le générateur et la puissance consommée par l'équipement de bassin,
et dans lequel le système de commande est configurée pour, de façon répétée à des instants successifs au cours d'un régime de fonctionnement établi du système de régulation, commander l'équipement de bassin à chacun desdits instants à partir de la température courante et des première, deuxième et troisième puissances, chacune de cette température courante et de ces première, deuxième et troisième puissances étant soit mesurée à l'instant considéré, soit moyennée sur un intervalle de temps prédéterminé se terminant à l'instant considéré, de sorte que :
- lorsque (i) la première puissance est à la fois supérieure à la troisième puissance et inférieure ou égale à la somme des deuxième et troisième puissances et (ii) la température courante est inférieure à une température minimale prédéterminée, le système de commande fait fonctionner l'équipement de bassin en mode hybride et commande la pompe à chaleur pour chauffer l'eau, en ajustant la puissance consommée par la pompe à chaleur à une valeur nominale maximale, aussi longtemps que la température courante ne devient pas supérieure à la température minimale,
- lorsque (i) la première puissance est à la fois supérieure à la troisième puissance et inférieure ou égale à la somme des puissances et (ii) la température courante est supérieure à la température minimale, le système de commande fait fonctionner l'équipement de bassin en mode renouvelable et commande la pompe à chaleur pour sélectivement :
   - chauffer l'eau, en ajustant la puissance consommée par la pompe à chaleur à une première valeur déterminée par le système de commande, qui est égale ou inférieure à la différence entre la première puissance et la troisième puissance, et
   - ne pas chauffer l'eau,
- lorsque (i) la première puissance est supérieure à la somme des deuxième et troisième puissances et (ii) la température courante est supérieure à une température maximale prédéterminée, qui est supérieure à la température minimale, le système de commande fait fonctionner l'équipement de bassin en mode renouvelable et commande la pompe à chaleur pour ne pas chauffer l'eau, et
- lorsque (i) la première puissance est supérieure à la somme des deuxième et troisième puissances et (ii) la température courante est inférieure à la température maximale, le système de commande fait fonctionner l'équipement de bassin en mode renouvelable et commande la pompe à chaleur pour chauffer l'eau, en ajustant la puissance consommée par la pompe à chaleur à une seconde valeur déterminée par le système de commande, qui est égale ou inférieure à la différence entre la première puissance et la troisième puissance.

L'invention a également pour objet un procédé de régulation d'un bassin de baignade, dans lequel on dispose :
- d'un capteur de température, qui mesure une température courante correspondant à la température d'une eau contenue dans un bassin de baignade,
- d'un générateur individuel, qui est adapté pour produire de l'électricité renouvelable,
- d'un premier appareil de mesure électrique, qui est adapté pour déterminer une première puissance correspondant à la puissance électrique produite par le générateur,
- d'un équipement de bassin, incluant une pompe à chaleur, qui est à puissance électrique modulable et qui est adaptée pour chauffer l'eau,
- d'un deuxième appareil de mesure électrique, qui est adapté pour déterminer une deuxième puissance correspondant à la puissance électrique consommée par la pompe à chaleur, et
- dans le cas où l'équipement de bassin inclut un ou des matériels, autres que la pompe à chaleur, d'un troisième appareil de mesure électrique qui est adapté pour déterminer une troisième puissance correspondant à la puissance électrique consommée par le ou les matériels, cette troisième puissance étant considérée nulle dans le cas où l'équipement de bassin inclut uniquement la pompe à chaleur,

dans lequel on fait fonctionner l'équipement de bassin sélectivement :
   - dans un mode hybride, dans lequel on fait alimenter l'équipement de bassin conjointement par un réseau collectif et par le générateur, en faisant consommer par l'équipement de bassin la totalité de la puissance produite par le générateur, et
   - dans un mode renouvelable, dans lequel on fait alimenter l'équipement de bassin par le générateur sans que l'équipement de bassin ne soit alimenté par le réseau collectif, en envoyant à un réseau domestique tout excédent entre la puissance produite par le générateur et la puissance consommée par l'équipement de bassin,
et dans lequel, de façon répétée à des instants successifs au cours d'un régime de fonctionnement établi, on commande l'équipement de bassin à chacun desdits instants à partir de la température courante et des première, deuxième et troisième puissances, chacune de cette température courante et de ces première, deuxième et troisième puissances étant soit mesurée à l'instant considéré, soit moyennée sur un intervalle de temps prédéterminé se terminant à l'instant considéré, de sorte que :
   - lorsque (i) la première puissance est à la fois supérieure à la troisième puissance et inférieure ou égale à la somme des deuxième et troisième puissances et (ii) la température courante est inférieure à une température minimale prédéterminée, on fait fonctionner l'équipement de bassin en mode hybride et on commande la pompe à chaleur pour chauffer l'eau, en ajustant la puissance consommée par la pompe à chaleur à une valeur nominale maximale, aussi longtemps que la température courante ne devient pas supérieure à la température minimale,
   - lorsque (i) la première puissance est à la fois supérieure à la troisième puissance et inférieure ou égale à la somme des puissances et (ii) la température courante est supérieure à la température minimale, on fait fonctionner l'équipement de bassin en mode renouvelable et on commande la pompe à chaleur pour sélectivement :
      - chauffer l'eau, en ajustant la puissance consommée par la pompe à chaleur à une première valeur qui est égale ou inférieure à la différence entre la première puissance et la troisième puissance, et
      - ne pas chauffer l'eau,
   - lorsque (i) la première puissance est supérieure à la somme des deuxième et troisième puissances et (ii) la température courante est supérieure à une température maximale prédéterminée, qui est supérieure à la température minimale, on fait fonctionner l'équipement de bassin en mode renouvelable et on commande la pompe à chaleur pour ne pas chauffer l'eau, et
   - lorsque (i) la première puissance est supérieure à la somme des deuxième et troisième puissances et (ii) la température courante est inférieure à la température maximale, on fait fonctionner l'équipement de bassin en mode renouvelable et on commande la pompe à chaleur pour chauffer l'eau, en ajustant la puissance consommée par la pompe à chaleur à une seconde valeur qui est égale ou inférieure à la différence entre la première puissance et la troisième puissance.

Une des idées à la base de l'invention est de combiner, aux fins de la régulation d'un bassin de baignade, un générateur individuel d'électricité renouvelable, notamment un générateur solaire et/ou éolien, et un équipement de bassin incluant une pompe à chaleur qui est à puissance électrique modulable. Une telle pompe à chaleur est couramment qualifiée dans le domaine de pompe à chaleur « inverter », comme expliqué plus en détail par la suite. L'invention tire profit du fait que la puissance consommée par cette pompe à chaleur est modulable, pour réguler en temps réel, c'est-à-dire avec une fréquence opératoire prédéterminée de quelques secondes ou minutes, le fonctionnement de l'équipement de bassin en fonction, non seulement de la température courante de l'eau du bassin de baignade, mais également de mesures, instantanées et/ou moyennées, de plusieurs puissances électriques, à savoir la puissance produite par le générateur et la puissance consommée par la pompe à chaleur, ainsi que, lorsque l'équipement de bassin inclut un ou plusieurs matériels autres que la pompe à chaleur, la puissance consommée par ce ou ces matériels. Ainsi, comme expliqué plus en détail par la suite, lorsque la puissance produite par le générateur est « faible », notamment vis-à-vis des besoins de l'équipement de baignade, et que la température courante de l'eau est « trop basse », notamment vis-à-vis du niveau de confort souhaité par l'utilisateur, l'équipement de bassin fonctionne dans un mode hybride, où l'équipement de bassin est alimenté conjointement par le réseau collectif et le générateur, en consommant la totalité de la puissance, le cas échéant nulle, produite par le générateur, et la pompe à chaleur est commandée pour chauffer l'eau en portant « au maximum » sa puissance consommée, et ce jusqu'à ce que la température courante de l'eau remonte suffisamment, typiquement à un niveau de confort acceptable pour l'utilisateur. Inversement, et comme également expliqué plus en détail par la suite, lorsque la puissance produite par le générateur est « forte », notamment comparativement aux besoins de l'équipement de bassin, l'équipement de bassin fonctionne dans un mode renouvelable, où l'équipement de bassin est alimenté par le générateur sans être alimenté par le réseau collectif, et la pompe à chaleur est commandée pour, en fonction de la température courant de l'eau, soit chauffer l'eau, en modifiant la puissance consommée par la pompe à chaleur à ce qui est effectivement disponible, soit ne pas chauffer l'eau, tout en prévoyant, dans tous les cas, que tout excédent entre la puissance produite par le générateur et la puissance consommée par l'équipement de bassin est envoyé à un réseau domestique, typiquement un réseau électrique individuel de l'habitation de l'utilisateur du bassin de baignade notamment pour alimenter des appareils électriques constituant des charges de ce réseau domestique. Il est ainsi possible de « surchauffer » l'eau sans consommer de puissance tirée sur le réseau collectif, ce qui revient à utiliser l'eau du bassin de baignade comme moyen de stockage de chaleur, cette chaleur ainsi stockée permettant par la suite, malgré un refroidissement progressif subséquent de l'eau par exemple dû à la baisse, voire l'arrêt de la production d'électricité par le générateur, de maintenir « longtemps » l'eau du bassin de baignade à un niveau de confort acceptable pour l'utilisateur. Par ailleurs, lorsque la puissance produite par le générateur est « faible » mais que la température courante de l'eau n'est pas « trop basse », l'équipement de bassin fonctionne aussi dans le mode renouvelable et la pompe à chaleur est commandée pour soit chauffer l'eau, soit ne pas chauffer l'eau, notamment selon la température courante et selon que l'équipement de bassin inclut un ou des matériels autres que la pompe à chaleur, comme détaillé par la suite.

Dans tous les cas, le système et le procédé conformes à l'invention permettent de tirer un profit maximal de la puissance produite par le générateur d'électricité renouvelable, en prévoyant, dans le mode renouvelable, de moduler dans le temps la puissance consommée par la pompe à chaleur, pour s'adapter en temps réel à la production effective du générateur et à la température courante de l'eau. Le système et le procédé conformes à l'invention permettent ainsi de maximiser une autoconsommation décarbonée, tout en garantissant la maitrise du confort thermique de l'utilisateur du bassin de baignade.

Suivant des caractéristiques additionnelles avantageuses du système et/ou du procédé conformes à l'invention, prises isolément ou selon toutes les combinaisons techniquement possibles :
- Ladite première valeur et/ou ladite seconde valeur sont égales à la différence entre la première puissance et la troisième puissance.
- Le système de commande est configuré pour, à chacun desdits instants, commander l'équipement de bassin également de sorte que :
   - lorsque (i) la première puissance est à la fois supérieure à la troisième puissance et égale à la somme des deuxième et troisième puissances et (ii) la température courante est à la fois supérieure à la température minimale et inférieure à la température maximale, le système de commande commande la pompe à chaleur pour chauffer l'eau, en ajustant la puissance consommée par la pompe à chaleur à ladite première valeur, et
   - lorsque (i) la première puissance est à la fois supérieure à la troisième puissance et égale à la somme des deuxième et troisième puissances et (ii) la température courante est supérieure à la température maximale, le système de commande commande la pompe à chaleur pour ne pas chauffer l'eau.
- Le système de commande est configuré pour, à chacun desdits instants, commander l'équipement de bassin également de sorte que :
   - lorsque (i) la première puissance est à la fois supérieure à la troisième puissance et inférieure à la somme des deuxième et troisième puissances et (ii) la température courante est à la fois supérieure à la température minimale et inférieure à une température intermédiaire prédéterminée, qui est comprise entre la température minimale et la température maximale, le système de commande commande la pompe à chaleur pour chauffer l'eau, en ajustant la puissance consommée par la pompe à chaleur à ladite première valeur, et
   - lorsque (i) la première puissance est à la fois supérieure à la troisième puissance et inférieure à la somme des deuxième et troisième puissances et (ii) la température courante est supérieure à la température intermédiaire, le système de commande commande la pompe à chaleur pour sélectivement :
      - chauffer l'eau, en ajustant la puissance consommée par la pompe à chaleur à ladite première valeur, et
      - ne pas chauffer l'eau.
- La température maximale et la température minimale sont calculées par le système de commande à partir d'une température de consigne, qui est renseignée dans le système de commande et qui est comprise entre la température maximale et la température minimale.
- La température intermédiaire est égale à la température de consigne.
- L'équipement de bassin inclut uniquement la pompe à chaleur.
- L'équipement de bassin inclut, en tant que matériels autres que la pompe à chaleur, une pompe de filtration et/ou un dispositif de traitement d'eau.
- Le système de commande est configuré pour, à au moins certains desdits instants, commander l'équipement de bassin également à partir d'une prévision météorologique.

L'invention sera mieux comprise à la lecture de la description qui va suivre, donnée uniquement à titre d'exemple et faite en se référant aux dessins sur lesquels :
- [Fig.1] La figure 1 est un schéma d'un premier mode de réalisation d'un système de régulation d'un bassin de baignade ;
- [Fig.2] La figure 2 est un logigramme d'un procédé de régulation mis en oeuvre par le système de régulation de la figure 1 ;
- [Fig.3] La figure 3 est une vue similaire à la figure 1, illustrant un second mode de réalisation d'un système de régulation du bassin de baignade ; et
- [Fig.4] La figure 4 est une vue similaire à la figure 2, illustrant un logigramme d'un procédé de régulation mis en oeuvre par le système de régulation de la figure 3.

Sur la figure 1 est représentée une installation de baignade comprenant un bassin de baignade 1, individuel ou collectif, par exemple une piscine individuelle. Le bassin de baignade 1 contient une eau 2 dans laquelle un ou plusieurs utilisateurs du bassin de baignade 1 peuvent se baigner. Les spécificités du bassin de baignade 1 ne sont pas limitatives, ce bassin de baignade pouvant par exemple être aussi bien enterré, que semi-enterré ou hors-sol.

Dans l'exemple considéré sur la figure 1, l'installation de baignade comprend également une pompe de filtration 3, qui permet d'aspirer l'eau 2 depuis le bassin de baignade 1 et de la faire transiter par un filtre intégré à la pompe de filtration 3 avant de renvoyer cette eau au bassin de baignade 1. L'installation de baignade de la figure 1 comprend également un dispositif de traitement d'eau 4, qui permet de contrôler et corriger automatiquement la qualité de l'eau 2, typiquement par électrolyse et/ou mélange à des agents chimiques et/ou etc. La pompe de filtration 3 et le dispositif de traitement d'eau 4 sont ici installés dans un pool house 5 attenant au bassin de baignade 1. Les spécificités de la pompe de filtration 3 et du dispositif de traitement d'eau 4 ne sont pas limitatives, de tels matériels étant bien connus dans le domaine.

Dans tous les cas, l'installation de baignade de la figure 1 comprend un système de régulation 100 permettant de contrôler et régler au moins une grandeur physique relative au bassin de baignade 1. Dans le mode de réalisation de la figure 1, le système de régulation 100 permet ainsi de contrôler et régler la température de l'eau 2, comme expliqué ci-après en détail.

Le système de régulation 100 comprend un équipement de bassin 110 qui, dans le mode de réalisation de la figure 1, est constitué d'une pompe à chaleur 111 à même de chauffer l'eau 2. La pompe à chaleur 111 est par exemple une pompe à chaleur dite « air-eau » qui est adaptée pour chauffer l'eau 2 en transférant à cette dernière de la chaleur de l'air. Dans l'exemple illustré à la figure 1, l'eau entrant dans la pompe à chaleur 111 pour y être chauffée par cette dernière provient de la pompe de filtration 3, qui aspire l'eau 2 directement depuis le bassin de baignade 1, et l'eau sortant de la pompe à chaleur 111 est envoyée au bassin de baignade 1 via le dispositif de traitement d'eau 4. D'autres agencements sont envisageables.

Dans tous les cas, la pompe à chaleur 111 est à puissance électrique modulable. La pompe à chaleur 111 peut aussi être qualifiée de « modulante » ou bien « à vitesse régulée ». Dans le domaine, une telle pompe à chaleur à puissance électrique modulable est couramment désignée par le terme anglais « inverter ». Concrètement, la puissance électrique consommée par la pompe à chaleur 111 pour les besoins de son fonctionnement est prévue pour être réglable en faisant varier de manière commandée au moins un paramètre de fonctionnement d'un ou plusieurs composants de la pompe à chaleur 111. Par exemple, la pompe à chaleur 111 comporte un compresseur, dont la vitesse de fonctionnement est variable de manière commandée, et/ou un ventilateur, dont la vitesse de fonctionnement est variable de manière commandée, et/ou un détendeur, dont le pas est variable de manière commandée. Bien entendu, selon la nature spécifique de la pompe à chaleur 111, un ou des composants de cette dernière, autres que ceux évoqués juste ci-avant, sont commandables pour faire varier au moins l'un de leurs paramètres de fonctionnement, de façon à rendre modulable, autrement dit variable, la puissance consommée par la pompe à chaleur 111.

Quelle que soit la forme de réalisation de la pompe à chaleur 111, on comprend que la pompe à chaleur 111 est ainsi commandable sélectivement pour chauffer l'eau 2, auquel cas la pompe à chaleur 111 consomme une puissance ajustable à une valeur réglable, et pour ne pas chauffer l'eau 2, auquel cas la pompe à chaleur 111 consomme une puissance minimale, qui peut être considérée comme nulle mais qui, en pratique, est non nulle tout en étant faible, du fait de la nécessité de maintenir une alimentation de certains composants, notamment électroniques, de la pompe à chaleur 111 même lorsque cette dernière n'est pas activée pour chauffer l'eau 2.

Afin de piloter la puissance consommée par la pompe à chaleur 111, le système de régulation 100 comprend un système de commande 120 qui est conçu pour régler la puissance consommée par la pompe à chaleur 111 lorsque cette dernière chauffe l'eau 2. Le système de commande 120 permet ainsi commander la pompe à chaleur 111 pour, sélectivement, chauffer l'eau, en ajustant la puissance consommée par la pompe à chaleur 111 à une valeur commandée par le système de commande 120, et ne pas chauffer l'eau 2. A cet effet, le système de commande 120 communique avec la pompe à chaleur 111, notamment afin de transmettre des instructions de commande au(x) composant(s) de cette dernière, dont la puissance consommée est modulable. En pratique, comme ré-évoqué par la suite, cet échange de données est indifféremment réalisé de manière filaire ou non-filaire, via un module de communication ad hoc de la pompe à chaleur 111.

Le système de commande 120 permet également de maîtriser ce qui alimente électriquement l'équipement de bassin 110, ici la pompe à chaleur 111, aux fins du fonctionnement de l'équipement de bassin 110. Plus précisément, le système de commande 120 est adapté pour faire fonctionner l'équipement de bassin 110, ici la pompe à chaleur 111, sélectivement dans un mode hybride et dans un mode renouvelable.

Dans le mode hybride, le système de commande 120 fait alimenter l'équipement de bassin 110, ici la pompe à chaleur 111, conjointement par un réseau collectif 6, qui inclut une source collective d'électricité et qui est typiquement un réseau de distribution de basse tension, et par un générateur 130 individuel, qui appartient au système de régulation 100 et qui, en service, produit de l'électricité renouvelable, telle que de l'électricité solaire et/ou de l'électricité éolienne. À titre d'exemple, le générateur 130 comporte un ou plusieurs panneaux photovoltaïques et forment ainsi un générateur photovoltaïque, comme illustré schématiquement à la figure 1. De manière alternative ou complémentaire, le générateur 130 comporte une ou plusieurs éoliennes et forme ainsi un générateur éolien. Quelle que soit la forme de réalisation du réseau collectif 6 et du générateur 130, le système de commande 120 est conçu pour, dans le mode hybride, faire consommer par l'équipement de bassin 110 la totalité de la puissance produite par le générateur 130, afin de minimiser la puissance tirée du réseau collectif 6, étant entendu que la puissance instantanée que produit le générateur 130 est potentiellement nulle du fait des conditions dans lesquelles le générateur 130 fonctionne, en particulier en fonction des conditions météorologiques.

Dans le mode renouvelable, le système de commande 120 fait alimenter l'équipement de bassin 110, ici la pompe à chaleur 111, par le générateur 130 sans que l'équipement de bassin ne soit alimenté par le réseau collectif 6. De plus, le système de commande 120 est conçu pour, dans le mode renouvelable, envoyer tout excédent de puissance entre la puissance produite par le générateur 130 et la puissance consommée par l'équipement de bassin 110, ici la pompe à chaleur 111, à un réseau domestique 7 individuel. Le réseau domestique 7 est typiquement celui d'un bâtiment attenant au bassin de baignade 1, par exemple le réseau électrique d'un logement de l'utilisateur du bassin de baignade 1. Le réseau domestique 7, dont la forme de réalisation n'est pas limitative, comporte typiquement des charges incluant par exemple des appareils domestiques, tels que des éclairages, des appareils électroménagers, etc. Les charges du réseau domestique 7 incluent avantageusement la pompe de filtration 3 et/ou le dispositif de traitement d'eau 4. Bien entendu, en pratique, afin que le réseau domestique 7 soit alimenté en électricité en toutes circonstances, le réseau collectif 6 est raccordé au réseau domestique 7 directement, c'est-à-dire indépendamment du système de régulation 100, ce raccordement n'étant pas représenté sur la figure 1 par souci de simplification.

Afin de faire fonctionner l'équipement de bassin 110, ici la pompe à chaleur 111, sélectivement en mode hybride et en mode renouvelable, le système de commande 120 comprend une unité de raccordement électrique 121 par laquelle le générateur 130, le réseau collectif 6 et le réseau domestique 7, ainsi que l'équipement de bassin 110, ici la pompe à chaleur 111, sont raccordés électriquement entre eux. A cet effet, l'unité de raccordement électrique 121 comprend par exemple un bornier de raccordement et/ou des relais, avantageusement associé(s) à des protections électriques appropriées. La forme de réalisation de l'unité de raccordement électrique 121 n'est pas limitative du moment qu'elle assure une circulation du courant adaptée au mode, hybride ou renouvelable, dans lequel le système de commande 120 fait fonctionner l'équipement de bassin 110, ici la pompe à chaleur 111, en particulier pour faire alimenter l'équipement de bassin 110, ici la pompe à chaleur 111, par le générateur 130 et/ou le réseau collectif 6 selon que l'équipement de bassin 110 est à faire fonctionner sélectivement dans le mode hybride et dans le mode renouvelable.

Pour commander le fonctionnement et l'alimentation de l'équipement de bassin 110, ici la pompe à chaleur 111, le système de commande 120 est configuré pour tenir compte de plusieurs grandeurs physiques au sein du système de régulation 100, à savoir la température de l'eau 2, la puissance électrique produite par le générateur 130 et la puissance électrique consommée par la pompe à chaleur 111, autrement dit, ici, la puissance électrique consommée par l'équipement de bassin 110. À cet effet, comme illustré à la figure 1, le système de régulation 100 comporte :
- un capteur de température 140, qui mesure une température courante, notée Tc par la suite, correspondant à la température de l'eau 2, et qui transmet la température courante Tc ainsi mesurée au système de commande 120,
- un wattmètre 141, qui mesure une puissance, notée P1 par la suite, correspondant à la puissance électrique produite par le générateur 130, et qui transmet la puissance P1 ainsi mesurée au système de commande 120, et
- un wattmètre 142, qui mesure une puissance, notée P2 par la suite, correspondant à la puissance électrique consommée par la pompe à chaleur 111, et qui transmet la puissance P2 ainsi mesurée au système de commande 120.

Les spécificités du capteur de température 140 et des wattmètres 141 et 142 ne sont pas limitatives, chacun de ces composants relevant d'une technologie connue en soi. En particulier, la transmission des mesures depuis le capteur de température 140 et les wattmètres 141 et 142 au système de commande 120 est indifféremment réalisé de manière filaire ou non-filaire. A titre d'exemple pratique et non limitatif, le capteur 140 est intégré dans la pompe à chaleur 111 et ses mesures sont transmises au système de commande 120 via le module de communication de la pompe à chaleur, tandis que les wattmètres 141 et 142 sont intégrés dans l'unité de raccordement électrique 121 tout en étant en communication filaire, typiquement par un bus, avec le module de communication de la pompe à chaleur 111 pour transmission au système de commande 120.

Quelle que soit la forme de réalisation du capteur de température 140 et des wattmètres 141 et 142, on notera que les mesures réalisées par ces composants et leur transmission au système de commande 120 sont opérées en temps réel, c'est-à-dire avec une fréquence de fonctionnement suffisamment élevée pour renseigner le système de commande 120 avec les valeurs Tc, P1 et P2 qui, au moment où le système de commande reçoit ces valeurs, sont représentatives, à des tolérances usuelles près, de la température effective de l'eau 2, de la puissance effectivement produite par le générateur 130 et de la puissance effectivement consommée par la pompe à chaleur 111.

Également pour commander le fonctionnement et l'alimentation de l'équipement de bassin 110, ici de la pompe à chaleur 111, le système de commande 120 est adapté pour tenir compte de valeurs de température prédéterminées, qui sont par exemple définies par l'utilisateur du bassin de baignade, à savoir une température maximale, qui est notée Tmax, une température minimale, qui est notée Tmin et qui est inférieure à la température maximale Tmax, et une température de consigne, qui est notée Tset et qui est comprise entre la température maximale Tmax et la température minimale Tmin en pouvant être égale à l'une ou l'autre de ces dernières. Selon une mise en oeuvre préférentielle, l'utilisateur définit la température de consigne Tset et le système de commande 120 en déduit la température maximale Tmax et la température minimale Tmin par calcul : par exemple, la température maximale Tmax est calculée en ajoutant à la température de consigne Tset un écart supérieur, prédéterminé ou défini par l'utilisateur, et la température minimale Tmin est calculée en soustrayant à la température de consigne Tset un écart inférieur, prédéterminé ou défini par l'utilisateur, étant entendu que l'écart inférieur peut aussi bien être égal que différent de l'écart supérieur. À titre d'exemple numérique non limitatif, l'utilisateur peut ainsi définir la température de consigne Tset comme étant égale à 28°C, l'écart supérieur comme étant égal à 2°C, et l'écart inférieur comme étant égal à 1 °C : dans ce cas, la température maximale Tmax est calculée par le système de commande 120 comme étant égale à 30°C et la température minimale Tmin est calculée par le système de commande 120 comme étant égale à 27°C. Alternativement, la température de consigne Tset, la température maximale Tmax et la température minimale Tmin sont chacune définies par l'utilisateur indépendamment les unes des autres. Dans tous les cas, le système de commande 120 comporte avantageusement une interface 122 permettant à l'utilisateur de saisir dans le système de commande 120 les informations nécessaires à la définition de la température de consigne Tset, de la température maximale Tmax et de la température minimale Tmin. A titre d'exemple, sur la figure 1, cette interface 122 est fournie par un smartphone, en communication non filaire avec le reste du système de commande 120 ; en alternative non représentée, l'interface 122 est intégrée à la pompe à chaleur 111 et reliée au reste du système de commande 120 via le module de communication de la pompe à chaleur 111.

En tenant compte de ce qui précède, on comprend que le système de commande 120 inclut une partie matérielle locale, comprenant notamment l'unité de raccordement électrique 121 et l'interface 122. Le traitement, par le système de commande 120, des signaux de mesure provenant du capteur de température 140 et des wattmètres 141 et 142, ainsi que la génération de signaux de commande, par le système de commande 120, pour commander le fonctionnement et l'alimentation de l'équipement de bassin 110, ici de la pompe à chaleur 111, sont opérés par une partie informatique du système de commande 120, qui, dans la forme de réalisation illustrée aux figures, est au moins en partie réalisée en tant qu'application logicielle qui est implémentée sur un moyen informatique 123 distant, tel qu'un serveur, notamment dématérialisé dans un cloud, ou mobile, tel qu'un smartphone ou une tablette, ce moyen informatique 123 étant en communication non-filaire avec la partie matérielle locale du système de commande 120. En variante, la partie informatique du système de commande 120 est réalisé, en partie voire en totalité, par des composants électroniques intégrés à la partie matérielle locale du système de commande 120, par exemple agencés dans l'unité de raccordement électrique 121.

Dans tous les cas, le système de commande 120 est configuré pour mettre en oeuvre un procédé de régulation du bassin de baignade 1 de la figure 1. Des étapes de ce procédé de régulation sont illustrées à la figure 2.

Ce procédé de régulation comporte ainsi une étape initiale 150 au cours de laquelle le système de régulation 100 est démarré. Au cours de cette étape initiale 150, sont en particulier démarrés, autrement dit activés, l'équipement de bassin 110, ici la pompe à chaleur 111, ainsi que le générateur 130. Les spécificités pratiques de l'étape initiale 150 ne sont pas limitatives du moment que cette étape initiale 150 dure suffisamment longtemps pour que le système de régulation 100 atteigne un régime de fonctionnement qui est stable, autrement dit un régime de fonctionnement établi. La durée de l'étape initiale 150 est par exemple de plusieurs dizaines de secondes. L'étape initiale 150 prend fin à l'issue de cette durée, cette dernière pouvant être préréglée et ainsi décomptée par le système de commande 120 ou bien considérée comme atteinte au moment où le système de commande 120 reçoit un signal représentatif du régime établi précité.

Dans tous les cas, à l'issue de l'étape initiale 150, le procédé de régulation passe de l'étape initiale 150 à une étape d'acquisition et de traitement 151 au cours de laquelle le système de commande 120 acquiert la température courante Tc et les puissances P1 et P2, telles que respectivement mesurées par le capteur de température 140 et les wattmètres 141 et 142 à l'instant considéré, et traite la température courante Tc et les puissances P1 et P2 pour en déduire une étape par laquelle se poursuit le procédé de régulation, choisie parmi plusieurs étapes possibles 152.1 à 152.8.

Avant de détailler chacune des étapes 152.1 à 152.8 du procédé de régulation, on notera que chacune de ces étapes 152.1 à 152.8 boucle sur l'étape d'acquisition et de traitement 151 via une étape de temporisation 153 au cours de laquelle le système de commande 120 décompte une durée prédéterminée, en maintenant inchangé l'état de fonctionnement de l'équipement de bassin 110, tel qu'obtenu à l'issu de l'étape considérée parmi les étapes 152.1 à 152.8. L'étape de temporisation 153 permet ainsi d'introduire un intervalle de temps entre deux occurrences répétées successives de l'étape d'acquisition et de traitement 151 et donc, au cours du régime de fonctionnement établi précité, de répéter l'étape d'acquisition et de traitement 151 à des instants successifs qui sont séparés les uns des autres de la durée de l'étape de temporisation 153. En pratique, la durée de l'étape de temporisation 153 est préprogrammée dans le système de commande 120, en étant le cas échéant modifiable si besoin, voire réglable. Cette durée peut aussi bien être constante quelle que soit l'étape 152.1 à 152.8 qui précède le décompte de cette durée à l'étape de temporisation 153, qu'être différente selon l'étape, parmi les étapes 152.1 à 152.3, qui précède le décompte de cette durée à l'étape de temporisation 153.

On détaille maintenant ci-après des considérations respectivement relatives aux étapes 152.1 à 152.8.

Lorsque, lors de l'étape d'acquisition et de traitement 151, le système de commande 120 détermine, à une tolérance près, par exemple de 10% ou 5%, que la puissance P1 est supérieure à la puissance P2 et que la température courante Tc est supérieure à la température maximale Tmax, le procédé de régulation passe de l'étape d'acquisition et de traitement 151 à l'étape 152.1, avant de passer sans délai à l'étape de temporisation 153. À l'étape 152.1, le système de commande 120 est programmé pour faire fonctionner l'équipement de bassin 110, ici la pompe à chaleur 111, en mode renouvelable et pour commander la pompe à chaleur 111 pour ne pas chauffer l'eau 2 : de cette façon, la pompe à chaleur 111 n'est pas utilisée pour chauffer davantage l'eau 2 du bassin de baignade 1, puisque cette eau 2 est considérée comme déjà suffisamment chaude, et un maximum de la puissance produite par le générateur 130 est envoyé dans le réseau domestique 7 pour maximiser l'autoconsommation par ce réseau domestique 7, en particulier pour alimenter la pompe de filtration 3 et le dispositif de traitement d'eau 4 sans avoir besoin, si possible, de tirer sur le réseau collectif 6.

Lorsque, lors de l'étape d'acquisition et de traitement 151, le système de commande 120 détermine, à la tolérance précitée près, que la puissance P1 est supérieure à la puissance P2 et que la température courante Tc est inférieure à la température maximale Tmax, le procédé de régulation passe de l'étape d'acquisition et de traitement 151 à l'étape 152.2, avant de passer sans délai à l'étape de temporisation 153. À l'étape 152.2, le système de commande 120 est programmé pour faire fonctionner l'équipement de bassin 110, ici la pompe à chaleur 111, en mode renouvelable et pour commander la pompe à chaleur 111 pour chauffer l'eau 2, en ajustant la puissance consommée par la pompe à chaleur 111 à une valeur qui est déterminée par le système de commande 120 comme étant égale à la puissance P1 : de cette façon, la puissance consommée par la pompe à chaleur 111 est modulée à la hausse pour correspondre à sensiblement toute la puissance produite par le générateur 130. On maximise ainsi l'autoconsommation pour chauffer l'eau 2 et, dès lors que la température courante Tc est supérieure à la température de consigne Tset, on comprend l'eau 2 ainsi « surchauffée » par rapport à la température de consigne Tc est en quelque sorte utilisée comme moyen de stockage de chaleur.

Lorsque, lors de l'étape d'acquisition et de traitement 151, le système de commande 120 détermine, à la tolérance précitée près, que la puissance P1 est égale à la puissance P2 et que la température courante Tc est supérieure à la température maximale Tmax, le procédé passe de l'étape d'acquisition et de traitement 151 à l'étape 152.3, avant de passer sans délai à l'étape de temporisation 153. À l'étape 152.3, le système de commande 120 est programmé pour faire fonctionner l'équipement de bassin 110, ici la pompe à chaleur 111, en mode renouvelable et pour commander la pompe à chaleur 111 pour ne pas chauffer l'eau 2 : les considérations relatives à cette étape 152.3 sont similaires à celles relatives à l'étape 152.1.

Lorsque, lors de l'étape d'acquisition et de traitement 151, le système de commande 120 détermine, à la tolérance précitée près, que la puissance P1 est égale à la puissance P2 et que la température courante Tc est à la fois supérieure à la température minimale Tmin et inférieure à la température maximale Tmax, le procédé de régulation passe de l'étape d'acquisition et de traitement 151 à l'étape 152.4, avant de passer sans délai à l'étape de temporisation 153. À l'étape 152.4, le système de commande 120 est programmé pour faire fonctionner l'équipement de bassin 110, ici la pompe à chaleur 111, en mode renouvelable et pour commander la pompe à chaleur 111 pour chauffer l'eau 2, en ajustant la puissance consommée par la pompe à chaleur 111 à une valeur qui est déterminée par le système de commande 120 comme étant égale à la puissance P1 : de cette façon, la puissance consommée par la pompe à chaleur 111 est modulée en stabilisation pour correspondre à sensiblement toute la puissance produite par le générateur 130. Les effets de cette étape 152.4 sont similaires à ceux de l'étape 152.2.

Lorsque, lors de l'étape d'acquisition et de traitement 151, le système de commande 120 détermine, à la tolérance précitée près, que la puissance P1 est égale à la puissance P2 et que la température courante Tc est inférieure à la température minimale Tmin, le procédé de régulation passe de l'étape d'acquisition et de traitement 151 à l'étape 152.5. À l'étape 152.5, le système de commande 120 est programmé pour faire fonctionner l'équipement de bassin 110, ici la pompe à chaleur 111, en mode hybride et pour commander la pompe à chaleur 111 pour chauffer l'eau 2, en ajustant la puissance consommée par la pompe à chaleur 111 à une valeur nominale maximale qui est indépendante de la puissance P1 : de cette façon, la consommation électrique de la pompe à chaleur 111 n'est pas bridée ou limitée, mais est portée à son maximum nominal pour chauffer l'eau 2 aussi intensément que possible, afin que la température de l'eau 2 augmente le plus rapidement possible. L'étape 152.5 permet ainsi de garantir le confort thermique de l'utilisateur du bassin de baignade 1, en sollicitant le réseau collectif 6 afin de chauffer l'eau 2 par la pompe à chaleur 111 dès que la température courante Tc devient trop froide. Également à l'étape 152.5, la température courante Tc, telle que mesurée par le capteur de température 140, est, à intervalle régulier, acquise et traitée par le système de commande 120 de sorte que, aussi longtemps que la température courante Tc ne devient pas supérieure à la température minimale Tmin, l'étape 152.5 boucle sur elle-même, tandis que, dès que la température courante Tc repasse au-dessus de la température minimale Tmin, le procédé de régulation passe sans délai de l'étape 152.5 à l'étape de temporisation 153 : de cette façon, dès que le confort thermique pour l'utilisateur est rétabli, le procédé de régulation reconsidère de cesser de solliciter le réseau collectif 6.

Lorsque, lors de l'étape d'acquisition et de traitement 151, le système de commande 120 détermine, à la tolérance précitée près, que la puissance P1 est inférieure à la puissance P2 et que la température courante Tc est supérieure à la température de consigne Tset, le procédé de régulation passe de l'étape d'acquisition et de traitement 151 à l'étape 152.6, avant de passer sans délai à l'étape de temporisation 153. À l'étape 152.6, le système de commande 120 est programmé pour faire fonctionner l'équipement de bassin 110, ici la pompe à chaleur 111, en mode renouvelable et pour commander la pompe à chaleur 111 pour chauffer l'eau 2, en ajustant la puissance consommée par la pompe à chaleur 111 à une valeur qui est déterminée par le système de commande 120 comme étant égale à la puissance P1 : de cette façon, la puissance consommée par la pompe à chaleur 111 est modulée à la baisse pour correspondre à sensiblement toute la puissance produite par le générateur 130. On maximise ainsi l'autoconsommation pour chauffer l'eau 2 et, malgré la relative faiblesse de la puissance produite par le générateur, on cherche à maintenir le confort thermique de l'utilisateur sans solliciter le réseau collectif 6.

Lorsque, lors de l'étape d'acquisition et de traitement 151, le système de commande 120 détermine, à la tolérance précitée près, que la puissance P1 est inférieure à la puissance P2 et que la température courante Tc est à la fois inférieure à la température de consigne Tset et supérieure à la température minimale Tmin, le procédé de régulation passe de l'étape d'acquisition et de traitement 151 à l'étape 152.7, avant de passer sans délai à l'étape de temporisation 153. À l'étape 152.7, le système de commande 120 est programmé pour faire fonctionner l'équipement de bassin 110, ici la pompe à chaleur 111, en mode renouvelable et pour commander la pompe à chaleur 111 pour chauffer l'eau, en ajustant la puissance consommée par la pompe à chaleur 111 à une valeur qui est déterminée par le système de commande 120 comme étant égale à la puissance P1 : ainsi, les considérations relatives à l'étape 152.7 sont similaires à celles relatives à l'étape 152.6.

Enfin, lorsque, lors de l'étape d'acquisition et de traitement 151, le système de commande 120 détermine, à la tolérance précitée près, que la puissance P1 est inférieure à la puissance P2 et que la température courante Tc est inférieure à la température minimale Tmin, le procédé de régulation passe de l'étape d'acquisition et de traitement 151 à l'étape 152.8. À l'étape 152.8, le système de commande 120 est programmé pour faire fonctionner l'équipement de bassin 110, ici la pompe à chaleur 111, en mode hybride et pour commander la pompe à chaleur 111 pour chauffer l'eau 2, en ajustant la puissance consommée par la pompe à chaleur à la valeur nominale maximale précitée : les considérations relatives à l'étape 152.8 sont ainsi similaires à celles relatives à l'étape 152.5. Également de manière similaire à l'étape 152.5, l'étape 152.8 boucle sur elle-même aussi longtemps que la température courante Tc ne devient pas supérieure à la température minimale Tmin, avant de passer sans délai à l'étape de temporisation 153 lorsque la température courante Tc passe au-dessus de la température minimale Tmin.

Ainsi, en régime de fonctionnement établi, le procédé de régulation illustré à la figure 2 tient compte en temps réel à la fois de la température courante Tc et des puissances P1 et P2 pour déterminer, entre le mode hybride et le mode renouvelable, le mode dans lequel faire fonctionner l'équipement de bassin 110, ici la pompe à chaleur 111, et pour piloter la puissance consommée par la pompe à chaleur 111. Cela permet de tirer un profit maximal de la puissance produite par le générateur 130, tout en maintenant le niveau de confort thermique pour l'utilisateur du bassin de baignade 1.

Pour bien comprendre les avantages de ce procédé de régulation, on envisage ci-dessous deux exemples de situation d'usage courante, considérés alors que le système de régulation 100 est en régime établi.

Selon un premier exemple, à un instant donné du régime établi, il fait un grand soleil de sorte que la puissance P1 est élevée, par exemple égale à 1500 W, la pompe à chaleur 111 consomme 1000 W et l'eau 2 du bassin de baignade 1 présente une température comprise entre la température minimale Tmin et la température maximale Tmax :
- le procédé met alors en oeuvre ce qui est prévu à l'étape 152.2, à savoir que l'équipement de bassin 100, ici la pompe à chaleur 111, fonctionne en mode renouvelable (c'est-à-dire que si l'équipement de bassin 100 était, juste avant l'instant considéré, déjà dans le mode renouvelable, il y reste tandis que si l'équipement de bassin 100 était, juste avant l'instant considéré, dans le mode hybride, il bascule en mode renouvelable) et la puissance consommée par la pompe à chaleur 111 est modulée à la hausse pour atteindre 1500 W de manière à chauffer davantage l'eau 2 ;
- à l'instant suivant, c'est-à-dire au bout de la durée de l'étape de temporisation 153, et en considérant que la température courante Tc est toujours comprise entre la température minimale Tmin et la température maximale Tmax et que l'ensoleillement n'a pas changé, le procédé de régulation met alors en oeuvre ce qui est prévu à l'étape 152.4, à savoir que l'équipement de bassin 110 continue de fonctionner en mode renouvelable et la puissance consommée par la pompe à chaleur 111 est modulée en stabilisation pour rester à 1500 W de manière à continuer à chauffer l'eau 2 ;
- à chacun des instants suivants et tant que l'ensoleillement ne change pas, le procédé de régulation continue de mettre en oeuvre ce qui est prévu à l'étape 152.4, et ce aussi longtemps que la température courante reste comprise entre la température minimale Tmin et la température maximale Tmax ;
- si, à l'instant suivant, la température courante Tc est supérieure à la température maximale Tmax alors que l'ensoleillement est inchangé, le procédé de régulation met en oeuvre ce qui prévu à l'étape 152.3 si bien que la pompe à chaleur 111 cesse de chauffer l'eau 2 et toute la puissance produite par le générateur 130 est envoyée au réseau domestique 7.

Selon un second exemple, à un instant donné du régime établi, les conditions d'ensoleillement sont médiocres de sorte que la puissance P1 est faible, par exemple égale à 750 W, la PAC 111 consomme 1000 W et la température courante de l'eau 2 est comprise entre la température minimale Tmin et la température de consigne Tset :
- le procédé met alors en oeuvre ce qui est prévu à l'étape 152.7, à savoir que l'équipement de bassin 110, ici la pompe à chaleur 111, fonctionne en mode renouvelable et la puissance consommée par la pompe à chaleur 111 est modulée à la baisse pour atteindre 750 W de manière à continuer de chauffer l'eau 2 mais moins intensément qu'à l'instant précédent ;
- à l'instant suivant, et en considérant que la température courante est toujours comprise entre la température minimale Tmin et la température de consigne Tset et que les conditions d'ensoleillement n'ont pas changées, le procédé met en oeuvre ce qui est prévu à l'étape 152.4, à savoir que l'équipement de bassin 110 continue de fonctionner en mode renouvelable et la puissance consommée par la pompe à chaleur 111 est modulée en stabilisation pour rester à 750 W de manière à continuer de chauffer un peu l'eau 2 ;
- à chacun des instants suivants et tant que les conditions d'ensoleillement sont les mêmes, le procédé de régulation continue de mettre en oeuvre ce qui est prévu à l'étape 152.4, et ce aussi longtemps que la température courante reste comprise entre la température minimale Tmin et la température de consigne Tset ;
- si, à l'instant suivant, la température courante Tc est inférieure à la température minimale Tmin alors que les conditions d'ensoleillement sont inchangées, le procédé de régulation met en oeuvre ce qui est prévu à l'étape 152.5 si bien que l'équipement de bassin 110, ici la pompe à chaleur 111, bascule en mode hybride et la puissance consommée par la pompe à chaleur 111 est modulée à son maximum nominal, par exemple 2500 W, de manière à chauffer intensément l'eau 2.

Suivant une variante du procédé de régulation illustrée à la figure 2, chacune des valeurs respectives de la température courante Tc et des puissances P1 et P2, qui sont considérées à chaque occurrence de l'étape d'acquisition et de traitement 151 peut ne pas être la valeur instantanée correspondante à l'instant considéré, mais une valeur moyennée sur un intervalle de temps prédéterminé se terminant à l'instant considéré. En pratique, cet intervalle de temps correspond préférentiellement à la durée de l'étape de temporisation 153. Une telle valeur moyennée est particulièrement intéressante pour la puissance P1, afin de lisser les potentielles variations instantanées liées aux conditions dans lesquelles le générateur 130 fonctionne, en particulier en fonction des conditions météorologiques.

Suivant une autre variante du procédé de régulation illustrée à la figure 2, potentiellement cumulable avec la variante précédente, il est prévu que, à l'étape 152.2 et/ou à l'étape 152.4 et/ou à l'étape 152.6 et/ou à l'étape 152.7, la valeur à laquelle la puissance consommée par la pompe à chaleur 111 est modulée par le système de commande 120 n'est pas égale à la puissance P1, mais est inférieure à la puissance P1. On comprend que la mise en oeuvre de chacune de ces étapes 152.2, 152.4, 152.6 et 152.7 selon cette variante conduit à ce que seulement une partie de la puissance produite par le générateur 130 soit consommée par la pompe à chaleur 111 aux fins de chauffer l'eau 2, le reste de la puissance produite par le générateur 130 étant envoyé au réseau domestique 7 puisque l'équipement de bassin 110, ici la pompe à chaleur 111, fonctionne alors en mode renouvelable. Cette variante permet donc de répartir la puissance produite par le générateur 130 entre le chauffage de l'eau 2 par la pompe à chaleur 111 et la consommation électrique par les charges du réseau domestique 7.

La variante décrite juste ci-dessus peut notamment présenter un intérêt lorsque le système de commande 120 tient compte d'au moins un autre paramètre que la température courante Tc et les puissances P1 et P2 pour commander l'équipement de bassin 110. En particulier, selon une option avantageuse, le système de commande 120 est configuré pour, à au moins certains instants du régime établi précité, commander l'équipement de bassin 110, ici la pompe à chaleur 111, à partir de données représentatives d'une prévision météorologique. Cela permet d'adapter le pilotage du fonctionnement de l'équipement de bassin 110 à la météo à venir. A titre de premier exemple, si la prévision météo est qu'un fort ensoleillement est prévu au cours des six prochaines heures, une possibilité de programmation du système de commande 120 est, au cours des deux prochaines heures à compter de l'instant présent, de fixer à moins de la puissance P1 la valeur à laquelle la puissance consommée par la pompe à chaleur 111 est modulée par le système de commande 120 au cours des étapes 152.2, 152.4, 152.6 et 152.7, tout en prévoyant que, à partir de la troisième heure à partir de l'instant présent, la valeur précité sera portée à la puissance P1 afin que, si besoin, l'eau 2 soit suffisamment chauffée par la pompe à chaleur 111 lors des étapes 152.2, 152.4, 152.6 et 152.7 grâce à la totalité de la puissance alors produite par le générateur 130. A titre de second exemple, si la prévision météo est qu'un fort ensoleillement est prévu uniquement pour les trois prochaines heures, une possibilité de programmation du système de commande 120 est, au cours des trois prochaines heures à compter de l'instant présent, de fixer à la puissance P1 la valeur à laquelle la puissance consommée par la pompe à chaleur 111 est modulée par le système de commande 120 au cours des étapes 152.2, 152.4, 152.6 et 152.7, afin de chauffer aussi fort et vite que possible l'eau 2 grâce à la totalité de la puissance alors produite par le générateur 130.

Sur la figure 3 est représentée une installation de baignade comportant le bassin de baignade 1 et un système de régulation 200 selon un mode de réalisation alternatif au système de régulation 100.

Le système de régulation 200 comporte un générateur 230, un capteur de température 240 et un wattmètre 241, qui sont respectivement similaires fonctionnellement, voire structurellement au générateur 130, au capteur de température 140 et au wattmètre 141.

Le système de régulation 200 comporte également un équipement de bassin 210, incluant une pompe à chaleur 211 qui est fonctionnellement, voire structurellement similaire à la pompe à chaleur 111, ainsi qu'un wattmètre 242 associé à la pompe à chaleur 211, qui est fonctionnellement, voire structurellement similaire au wattmètre 142.

À la différence de l'équipement de bassin 110 qui n'inclut que la pompe à chaleur 111, l'équipement de bassin 210 inclut, en plus de la pompe à chaleur 211, un ou plusieurs autres matériels, à savoir, ici, une pompe de filtration 212 et un dispositif de traitement d'eau 213. Considérée isolément, la pompe de filtration 212 est fonctionnellement, voire structurellement similaire à la pompe de filtration 3 de l'installation de la figure 1. De même, considéré isolément, le dispositif de traitement d'eau 213 est fonctionnellement, voire structurellement similaire au dispositif de traitement d'eau 4 de l'installation de la figure 1. La pompe de filtration 212 et le dispositif de traitement d'eau 213 sont par exemple ici agencés dans le pool house 5. Toutefois, dans l'installation de la figure 3, la pompe de filtration 212 et le dispositif de traitement d'eau 213 sont prévus pour fonctionner sélectivement dans le mode hybride et dans le mode renouvelable, définis plus haut en lien avec le réseau collectif 6 et le réseau domestique 7.

À cet effet, en suivant des considérations similaires à celles décrites plus haut pour le système de commande 120, un système de commande 220 du système de régulation 200 permet de faire fonctionner, sélectivement dans le mode hybride et dans le mode renouvelable, l'équipement de bassin 220, autrement dit, ici, la pompe à chaleur 211, la pompe de filtration 212 et le dispositif de traitement d'eau 213. Fonctionnellement, le système de commande 220 permet de commander l'équipement de bassin 210 non seulement à partir de la température courante Tc et des puissances P1 et P2, mais également à partir de la puissance consommée par les matériels de l'équipement de bassin 210, autres que la pompe à chaleur 211, autrement dit, ici, consommée par, à la fois, la pompe de filtration 212 et le dispositif de traitement d'eau 213. À cette fin, le système de régulation 200 comporte un wattmètre 243, qui mesure une puissance, notée P3 par la suite, correspondant à la puissance électrique consommée par les matériels de l'équipement de bassin 210, autres que la pompe à chaleur 211, et qui transmet la puissance P3 ainsi mesurée au système de commande 220. En pratique, des considérations techniques, similaires à celles développées plus haut au sujet des wattmètres 141 et 142, s'appliquent au wattmètre 243. Structurellement, le système de commande 220 est avantageusement similaire au système de commande 120 : à titre d'exemple illustré à la figure 3, le système de commande 220 comprend une partie

matérielle locale, incluant une unité de raccordement électrique 221 et une interface 222, qui sont respectivement similaires à l'unité de raccordement électrique 121 et à l'interface 122, et une partie informatique, typiquement une application logicielle, implémentée sur un moyen informatique 223 distant, tel qu'un serveur dématérialisé, cette partie informatique étant similaire à la partie informatique précitée du système de commande 120.

Le système de commande 220 est configuré pour mettre en oeuvre un procédé de régulation du bassin de baignade 1 de la figure 3. Des étapes de ce procédé de régulation sont illustrées à la figure 4.

Ce procédé de régulation comporte une étape initiale 250 qui est similaire à l'étape initiale 150.

À l'issue de l'étape initiale 250, le procédé de régulation passe de l'étape initiale 250 à une étape d'acquisition et de traitement 251 au cours de laquelle le système de commande 220 acquiert la température courante Tc et les puissances P1, P2 et P3, telles que respectivement mesurées par le capteur de température 240 et les wattmètres 241, 242 et 243 à l'instant considéré, et traite la température courante Tc et les puissances P1, P2 et P3 pour en déduire une étape par laquelle se poursuit le procédé de régulation, choisie parmi plusieurs étapes possibles 252.1 à 252.8. Avant de détailler chacune des étapes 252.1 à 252.8, on notera que chacune de ces dernières boucle sur l'étape d'acquisition et de traitement 251 via une étape de temporisation 253 qui est similaire à l'étape de temporisation 153.

Lorsque, lors de l'étape d'acquisition et de traitement 251, le système de commande 220 détermine, à une tolérance près, par exemple de 10% ou 5%, que la puissance P1 est supérieure à la somme des deuxième et troisième puissances P2 et P3 et que la température courante Tc est supérieure à la température maximale Tmax, le procédé de régulation passe de l'étape d'acquisition et de traitement 251 à l'étape 252.1, avant de passer sans délai à l'étape de temporisation 253. À l'étape 252.1, le système de commande 220 est programmé pour faire fonctionner l'équipement de bassin 210 en mode renouvelable et pour commander la pompe à chaleur 211 pour ne pas chauffer l'eau 2 : de cette façon, la pompe à chaleur 211 n'est pas utilisée pour chauffer davantage l'eau 2 du bassin de baignade 1, puisque cette eau 2 est considérée comme déjà suffisamment chaude, et la production par le générateur 230 maintient l'alimentation électrique de la pompe de filtration 212 et du dispositif de traitement d'eau 213, tout surplus de cette production étant envoyé dans le réseau domestique 7 pour maximiser l'autoconsommation par ce réseau domestique 7.

Lorsque, lors de l'étape d'acquisition et de traitement 251, le système de commande 220 détermine, à la tolérance précitée près, que la puissance P1 est supérieure à la somme des deuxième et troisième puissances P2 et P3 et que la température courante Tc est inférieure à la température maximale Tmax, le procédé de régulation passe de l'étape d'acquisition et de traitement 251 à l'étape 252.2, avant de passer sans délai à l'étape de temporisation 253. À l'étape 252.2, le système de commande 220 est programmé pour faire fonctionner l'équipement de bassin 210 en mode renouvelable et pour commander la pompe à chaleur 211 pour chauffer l'eau 2, en ajustant la puissance consommée par la pompe à chaleur 211 à une valeur qui est déterminée par le système de commande 220 comme étant égale à la différence entre la puissance P1 et la puissance P3 : de cette façon, la puissance consommée par la pompe à chaleur 211 est modulée à la hausse pour correspondre à sensiblement toute la puissance produite par le générateur 230, diminuée de la puissance consommée par la pompe de filtration 212 et le dispositif de traitement d'eau 213. On maximise ainsi l'autoconsommation pour chauffer l'eau 2 et, dès lors que la température courante Tc est supérieure à la température de consigne Tset, on comprend l'eau 2 ainsi « surchauffée » par rapport à la température de consigne Tc est en quelque sorte utilisée comme moyen de stockage de chaleur.

Lorsque, lors de l'étape d'acquisition et de traitement 251, le système de commande 220 détermine, à la tolérance précitée près, que la puissance P1 est égale à la somme des deuxième et troisième puissances P2 et P3 et que la température courante Tc est supérieure à la température maximale Tmax, le procédé passe de l'étape d'acquisition et de traitement 251 à l'étape 252.3, avant de passer sans délai à l'étape de temporisation 253. À l'étape 252.3, le système de commande 220 est programmé pour faire fonctionner l'équipement de bassin 210, ici la pompe à chaleur 211, en mode renouvelable et pour commander la pompe à chaleur 211 pour ne pas chauffer l'eau 2 : les considérations relatives à cette étape 252.3 sont similaires à celles relatives à l'étape 252.1.

Lorsque, lors de l'étape d'acquisition et de traitement 251, le système de commande 220 détermine, à la tolérance précitée près, que la puissance P1 est égale à la somme des deuxième et troisième puissances P2 et P3 et que la température courante Tc est à la fois supérieure à la température minimale Tmin et inférieure à la température maximale Tmax, le procédé de régulation passe de l'étape d'acquisition et de traitement 251 à l'étape 252.4, avant de passer sans délai à l'étape de temporisation 253. À l'étape 252.4, le système de commande 220 est programmé pour faire fonctionner l'équipement de bassin 210 en mode renouvelable et pour commander la pompe à chaleur 211 pour chauffer l'eau 2, en ajustant la puissance consommée par la pompe à chaleur 211 à une valeur qui est déterminée par le système de commande 220 comme étant égale à la différence entre la puissance P1 et la puissance P3 : de cette façon, la puissance consommée par la pompe à chaleur 211 est modulée en stabilisation pour correspondre à sensiblement toute la puissance produite par le générateur 230, diminuée de la puissance consommée par la pompe de filtration 212 et le dispositif de traitement d'eau 213. Les effets de cette étape 252.4 sont similaires à ceux de l'étape 252.2.

Lorsque, lors de l'étape d'acquisition et de traitement 251, le système de commande 220 détermine, à la tolérance précitée près, que la puissance P1 est égale à la somme des deuxième et troisième puissances P2 et P3 et que la température courante Tc est inférieure à la température minimale Tmin, le procédé de régulation passe de l'étape d'acquisition et de traitement 251 à l'étape 252.5. À l'étape 252.5, le système de commande 220 est programmé pour faire fonctionner l'équipement de bassin 210 en mode hybride et pour commander la pompe à chaleur 211 pour chauffer l'eau 2, en ajustant la puissance consommée par la pompe à chaleur 211 à une valeur nominale maximale qui est indépendante des puissances P1 et P3 : de cette façon, la consommation électrique de la pompe à chaleur 211 n'est pas bridée ou limitée, mais est portée à son maximum nominal pour chauffer l'eau 2 aussi intensément que possible, afin que la température de l'eau 2 augmente le plus rapidement possible. L'étape 252.5 permet ainsi de garantir le confort thermique de l'utilisateur du bassin de baignade 1, en sollicitant le réseau collectif 6 afin de chauffer l'eau 2 par la pompe à chaleur 211 dès que la température courante Tc devient trop froide. Également à l'étape 252.5, la température courante Tc, telle que mesurée par le capteur de température 240, est, à intervalle régulier, acquise et traitée par le système de commande 220 de sorte que, aussi longtemps que la température courante Tc ne devient pas supérieure à la température minimale Tmin, l'étape 252.5 boucle sur elle-même, tandis que, dès que la température courante Tc repasse au-dessus de la température minimale Tmin, le procédé de régulation passe sans délai de l'étape 252.5 à l'étape de temporisation 253 : de cette façon, dès que le confort thermique pour l'utilisateur est rétabli, le procédé de régulation reconsidère de cesser de solliciter le réseau collectif 6.

Lorsque, lors de l'étape d'acquisition et de traitement 251, le système de commande 220 détermine, à la tolérance précitée près, que la puissance P1 est à la fois supérieure à la puissance P3 et inférieure à la somme des deuxième et troisième puissances P2 et P3 et que la température courante Tc est supérieure à la température de consigne Tset, le procédé de régulation passe de l'étape d'acquisition et de traitement 251 à l'étape 252.6, avant de passer sans délai à l'étape de temporisation 253. À l'étape 252.6, le système de commande 220 est programmé pour faire fonctionner l'équipement de bassin 210 en mode renouvelable et pour commander la pompe à chaleur 211 pour ne pas chauffer l'eau 2 : de cette façon, la pompe à chaleur 211 n'est pas utilisée pour chauffer davantage l'eau 2 du bassin de baignade 1, puisque cette eau 2 est considérée comme déjà suffisamment chaude vis-à-vis de la température de consigne, et un maximum de la puissance produite par le générateur 230 est, malgré la faiblesse relative de cette dernière, envoyé dans le réseau domestique 7 pour maximiser l'autoconsommation par ce réseau domestique 7, tout en privilégiant de pouvoir maintenir l'alimentation électrique de la pompe de filtration 212 et du dispositif de traitement d'eau 213 par le générateur 230.

Lorsque, lors de l'étape d'acquisition et de traitement 251, le système de commande 220 détermine, à la tolérance précitée près, que la puissance P1 est à la fois supérieure à la puissance P3 et inférieure à la somme des deuxième et troisième puissances P2 et P3 et que la température courante Tc est à la fois inférieure à la température de consigne Tset et supérieure à la température minimale Tmin, le procédé de régulation passe de l'étape d'acquisition et de traitement 251 à l'étape 252.7, avant de passer sans délai à l'étape de temporisation 253. À l'étape 252.7, le système de commande 220 est programmé pour faire fonctionner l'équipement de bassin 210 en mode renouvelable et pour commander la pompe à chaleur 211 pour chauffer l'eau 2, en ajustant la puissance consommée par la pompe à chaleur 211 à une valeur qui est déterminée par le système de commande 220 comme étant égale à la différence entre la puissance P1 et la puissance P3 : de cette façon, la puissance consommée par la pompe à chaleur 211 est modulée à la baisse pour correspondre à sensiblement toute la puissance produite par le générateur 230, diminuée de la puissance consommée par la pompe de filtration 212 et le dispositif de traitement d'eau 213. On maximise ainsi l'autoconsommation à la fois pour permettre de maintenir l'alimentation électrique de la pompe de filtration 212 et du dispositif de traitement d'eau 213 par le générateur 230 et pour chauffer l'eau 2 et, malgré la relative faiblesse de la puissance produite par le générateur, on cherche à maintenir le confort thermique de l'utilisateur sans solliciter le réseau collectif 6.

Enfin, lorsque, lors de l'étape d'acquisition et de traitement 251, le système de commande 220 détermine, à la tolérance précitée près, que la puissance P1 est à la fois supérieure à la puissance P3 et inférieure à la somme des deuxième et troisième puissances P2 et P3 et que la température courante Tc est inférieure à la température minimale Tmin, le procédé de régulation passe de l'étape d'acquisition et de traitement 251 à l'étape 252.8. À l'étape 252.8, le système de commande 220 est programmé pour faire fonctionner l'équipement de bassin 210, ici la pompe à chaleur 211, en mode hybride et pour commander la pompe à chaleur 211 pour chauffer l'eau 2, en ajustant la puissance consommée par la pompe à chaleur à la valeur nominale maximale précitée : les considérations relatives à l'étape 252.8 sont ainsi similaires à celles relatives à l'étape 252.4. Également de manière similaire à l'étape 252.4, l'étape 252.8 boucle sur elle-même aussi longtemps que la température courante Tc ne devient pas supérieure à la température minimale Tmin, avant de passer sans délai à l'étape de temporisation 253 lorsque la température courante Tc passe au-dessus de la température minimale Tmin.

Ainsi, en régime de fonctionnement établi, le procédé de régulation illustré à la figure 4 tient compte en temps réel à la fois de la température courante Tc et des puissances P1 P2 et P3 pour déterminer, entre le mode hybride et le mode renouvelable, le mode dans lequel faire fonctionner l'équipement de bassin 210, autrement dit ici à la fois la pompe à chaleur 211, la pompe de filtration 212 et le dispositif de traitement d'eau 213, et pour piloter la puissance consommée par la pompe à chaleur 211, tout en permettant de maintenir l'alimentation électrique de la pompe de filtration 212 et du dispositif de traitement d'eau 213 par le générateur 230. Cela permet de tirer un profit maximal de la puissance produite par le générateur 230, tout en maintenant le niveau de confort thermique pour l'utilisateur du bassin de baignade 1.

En pratique, l'activation/désactivation de la pompe de filtration 212 est commandable soit par un moyen de commande distinct du système de commande 220, par exemple un moyen de commande manuel ou un moyen de commande automatique indépendant du système de commande 220, soit par le système de commande 220. Il en est de même pour l'activation/désactivation du dispositif de traitement d'eau 213. Dans le cas où l'activation/désactivation de la pompe de filtration 212 et/ou du dispositif de traitement d'eau 213 est commandée par le système de commande 220, la régulation opérée permet de contrôler et régler, en plus de la température de l'eau 2, la qualité de l'eau 2 en fonction d'au moins une grandeur physique relative à cette qualité ; de plus, cette activation/désactivation peut aussi bien être intégrée aux étapes 252.1 à 252.8, qu'être mise en oeuvre par une ou des étapes distinctes qui sont programmées dans le système de commande 220. Dans tous les cas, on comprend que le procédé de régulation prévoit avantageusement, lorsque la puissance P1 est inférieure à la puissance P3, de faire fonctionner l'équipement de bassin 210 en mode hybride afin de garantir en toutes circonstances une alimentation électrique suffisante de la pompe de filtration 212 et du dispositif de traitement d'eau 213.

Par ailleurs, les deux variantes qui ont été envisagées plus haut au sujet du procédé de régulation illustré à la figure 2 sont évidemment applicables au procédé de régulation illustré à la figure 4.

Ainsi, suivant une telle première variante, chacune des valeurs respectives de la température courante Tc et des puissances P1, P2 et P3, qui sont considérées à chaque occurrence de l'étape d'acquisition et de traitement 251, peut ne pas être la valeur instantanée correspondante à l'instant considéré, mais une valeur moyennée sur un intervalle de temps prédéterminé, typiquement la durée de l'étape de temporisation 253, se terminant à l'instant considéré.

Suivant une telle seconde variante, il est prévu que, à l'étape 252.2 et/ou à l'étape 252.4 et/ou à l'étape 252.6 et/ou à l'étape 252.7, la valeur à laquelle la puissance consommée par la pompe à chaleur 211 est modulée par le système de commande 220 n'est pas égale à la différence entre les puissances P1 et P3, mais est inférieure à cette différence entre les puissances P1 et P3. Comme expliqué plus haut, cette variante peut notamment présenter un intérêt lorsque le système de commande 220 tient compte, en plus de la température courante Tc et des puissances P1, P2 et P3, d'au moins un autre paramètre, en particulier de données représentatives d'une prévision météorologique.

On notera que les systèmes de régulation 100 et 200 peuvent être définis en des termes identiques dès lors que le système de régulation est défini comme comportant, dans le cas où l'équipement de bassin inclut un ou des matériels autres que la pompe à chaleur, un wattmètre, tel que le wattmètre 243, c'est à dire un wattmètre qui mesure une puissance correspondant à la puissance électrique consommée par ce ou ces matériels, cette puissance mesurée par ce wattmètre étant considérée comme nulle dans le cas où l'équipement de bassin inclut uniquement la pompe à chaleur, comme pour l'équipement de bassin 110. En outre, en tenant compte et en généralisant tout ce qui précède au sujet des procédés de régulation illustrés aux figures 2 et 4, un procédé de régulation du bassin de baignade 1 des installations des figures 1 et 3 peut être défini comme prévoyant que :
- on fait fonctionner, notamment par l'intermédiaire d'un système de commande tel que les systèmes de commande 120 et 220, un équipement de bassin, tel que les équipements de bassin 110 et 210, sélectivement :
   - dans un mode hybride, dans lequel on fait alimenter l'équipement de bassin conjointement par un réseau collectif, tel que le réseau collectif 6, et par un générateur d'électricité renouvelable, tel que les générateurs 130 et 230, en faisant consommer par l'équipement de bassin la totalité de la puissance produite par ce générateur, et
   - dans un mode renouvelable, dans lequel on fait alimenter l'équipement de bassin par le générateur sans que l'équipement de bassin ne soit alimenté par le réseau collectif, en envoyant à un réseau domestique, tel que le réseau domestique 7, tout excédent entre la puissance produite par le générateur et la puissance consommée par l'équipement de bassin ; et
- de façon répétée à des instants successifs au cours d'un régime de fonctionnement établi, on commande, notamment par l'intermédiaire du système de commande précitée, l'équipement de bassin à chacun desdits instants à partir de la température courante Tc et des puissances P1, P2 et P3, chacune de cette température courante Tc et de ces puissance P1, P2 et P3 étant soit mesurée à l'instant considéré, soit moyennée sur un intervalle de temps prédéterminé se terminant à l'instant considéré, de sorte que :
   - lorsque (i) la puissance P1 est à la fois supérieure à la puissance P3 et inférieure ou égale à la somme des puissances P2 et P3 et (ii) la température courante Tc est inférieure à une température minimale prédéterminée, telle que la température minimale Tmin, on fait fonctionner l'équipement de bassin en mode hybride et on commande la pompe à chaleur, telle que les pompes à chaleur 111 et 211, pour chauffer l'eau 2, en ajustant la puissance consommée par la pompe à chaleur à une valeur nominale maximale, aussi longtemps que la température courante Tc ne devient pas supérieure à la température minimale,
   - lorsque (i) la puissance P1 est à la fois supérieure à la puissance P3 et inférieure à la somme des puissances P2 et P3 et (ii) la température courante Tc est supérieure à la température minimale, on fait fonctionner l'équipement de bassin en mode renouvelable et on commande la pompe à chaleur pour sélectivement :
      - chauffer l'eau 2, en ajustant la puissance consommée par la pompe à chaleur à une valeur qui est égale ou inférieure à la différence entre les puissances P1 et P3, et ce notamment :
         - lorsque la puissance P1 est à la fois supérieure à la puissance P3 et égale à la somme des puissances P2 et P3 et la température courante Tc est à la fois supérieure à la température minimale et inférieure à une température maximale, telle que la température maximale Tmax,
         - ou bien lorsque la puissance P1 est à la fois supérieure à la puissance P3 et inférieure à la somme des puissances P2 et P3 et la température courante Tc est à la fois supérieure à la température minimale et inférieure à une température intermédiaire prédestinée, qui est comprise entre les températures minimale et maximale,
         - ou bien encore lorsque la puissance P1 est à la fois supérieure à la puissance P3 et inférieure à la somme des puissances P2 et P3 et la température courante Tc est supérieure à la température intermédiaire, en particulier dans le cas où l'équipement de bassin inclut uniquement la pompe à chaleur,
         - ne pas chauffer l'eau 2, et ce notamment :
         - lorsque la puissance P1 est à la fois supérieure à la puissance P3 et égale à la somme des puissances P2 et P3 et la température courante Tc est supérieure à la température maximale,
         - ou bien lorsque la puissance P1 est à la fois supérieure à la puissance P3 et inférieure à la somme des puissances P2 et P3 et la température courante est supérieure à la température intermédiaire, en particulier dans le cas où l'équipement de bassin inclut au moins un matériel autre que la pompe à chaleur,
   - lorsque (i) la puissance P1 est supérieure à la somme des puissances P2 et P3 et (ii) la température courante Tc est supérieure à la température maximale, on fait fonctionner l'équipement de bassin en mode renouvelable et on commande la pompe à chaleur pour ne pas chauffer l'eau, et
   - lorsque (i) la puissance P1 est supérieure à la somme des puissances P2 et P3 et (ii) la température courante Tc est inférieure à la température maximale, on fait fonctionner l'équipement de bassin en mode renouvelable et on commande la pompe à chaleur pour chauffer l'eau 2, en ajustant la puissance consommée par la pompe à chaleur à une valeur qui est égale ou inférieure à la différence entre les puissances P1 et P3.

Enfin, divers aménagements et variantes aux systèmes de régulation et aux procédés de régulation, qui ont été décrits jusqu'ici, sont par ailleurs envisageables. A titre d'exemples :
- en plus de recevoir, de la part du système de commande 120 ou 220, des données d'instructions de commande, la pompe à chaleur 111 ou 211 communique avantageusement avec le système de commande en lui envoyant régulièrement ses paramètres de fonctionnement, ce qui permet au système de commande 120 ou 220 de contrôler, autrement dit surveiller le fonctionnement de la pompe à chaleur 111 ou 211 ; de cette façon, le système de commande 120 ou 220 est en mesure de tenir compte de l'état effectif de la pompe à chaleur 111 ou 211 pour en piloter au mieux le ou les composants dont la puissance consommée est modulable ;
- en complément ou en remplacement de la pompe de filtration 212 et/ou du dispositif de traitement d'eau 213, l'équipement de bassin 210 peut inclure, en plus de la pompe à chaleur 211, un ou plusieurs autres matériels ; et/ou
- chacune des puissances P1 et P2, ainsi que, le cas échéant, la puissance P3 peut être déterminée par divers types d'appareils de mesure électrique ; ainsi, chacune de ces puissances peut être mesurée par un wattmètre, tel que les wattmètres 141, 142, 241, 242 et 243 envisagés dans les formes de réalisation illustrées, mais également par un voltmètre et un ampèremètre, dont les mesures respectives permettent de calculer la puissance, ou bien encore par uniquement un ampèremètre en considérant que la tension est préfixée, par exemple à 230 volts.

## Revendications

1. Système de régulation (100 ; 200) d'un bassin de baignade (1), comprenant :
- un capteur de température (140 ; 240), qui mesure une température courante (Tc) correspondant à la température d'une eau (2) contenue dans un bassin de baignade (1),
- un générateur (130 ; 230) individuel, qui est adapté pour produire de l'électricité renouvelable,
- un premier appareil de mesure électrique (141 ; 241), qui est adapté pour déterminer une première puissance (P1) correspondant à la puissance électrique produite par le générateur,
- un équipement de bassin (110 ; 210), incluant une pompe à chaleur (111 ; 211), qui est à puissance électrique modulable et qui est adaptée pour chauffer l'eau (2),
- un deuxième appareil de mesure électrique (142 ; 242), qui est adapté pour déterminer une deuxième puissance (P2) correspondant à la puissance électrique consommée par la pompe à chaleur,
- dans le cas où l'équipement de bassin (210) inclut un ou des matériels (212, 213), autres que la pompe à chaleur (211), un troisième appareil de mesure électrique (243) qui est adapté pour déterminer une troisième puissance (P3) correspondant à la puissance électrique consommée par le ou les matériels, cette troisième puissance étant considérée nulle dans le cas où l'équipement de bassin (110) inclut uniquement la pompe à chaleur (111), et
- un système de commande (120 ; 220), qui est adapté pour régler la puissance consommée par la pompe à chaleur (111 ; 211) lorsque la pompe à chaleur chauffe l'eau (2), ainsi que pour faire fonctionner l'équipement de bassin (110 ; 210) sélectivement :
- dans un mode hybride, dans lequel le système de commande fait alimenter l'équipement de bassin conjointement par un réseau collectif (6) et par le générateur (130 ; 230), en faisant consommer par l'équipement de bassin la totalité de la puissance produite par le générateur, et
- dans un mode renouvelable, dans lequel le système de commande fait alimenter l'équipement de bassin par le générateur sans que l'équipement de bassin ne soit alimenté par le réseau collectif, en envoyant à un réseau domestique (7) tout excédent entre la puissance produite par le générateur et la puissance consommée par l'équipement de bassin,
et dans lequel le système de commande (120 ; 220) est configuré pour, de façon répétée à des instants successifs au cours d'un régime de fonctionnement établi du système de régulation (100 ; 200), commander l'équipement de bassin (110 ; 210) à chacun desdits instants à partir de la température courante (Tc) et des première, deuxième et troisième puissances (P1, P2, P3), chacune de cette température courante et de ces première, deuxième et troisième puissances étant soit mesurée à l'instant considéré, soit moyennée sur un intervalle de temps prédéterminé se terminant à l'instant considéré, de sorte que :
- lorsque (i) la première puissance (P1) est à la fois supérieure à la troisième puissance (P3) et inférieure ou égale à la somme des deuxième et troisième puissances (P2, P3) et (ii) la température courante (Tc) est inférieure à une température minimale (Tmin) prédéterminée, le système de commande fait fonctionner l'équipement de bassin en mode hybride et commande la pompe à chaleur (111 ; 211) pour chauffer l'eau (2), en ajustant la puissance consommée par la pompe à chaleur à une valeur nominale maximale, aussi longtemps que la température courante ne devient pas supérieure à la température minimale,
- lorsque (i) la première puissance (P1) est à la fois supérieure à la troisième puissance (P3) et inférieure ou égale à la somme des puissances (P2, P3) et (ii) la température courante (Tc) est supérieure à la température minimale (Tmin), le système de commande fait fonctionner l'équipement de bassin en mode renouvelable et commande la pompe à chaleur pour sélectivement :
- chauffer l'eau, en ajustant la puissance consommée par la pompe à chaleur à une première valeur déterminée par le système de commande, qui est égale ou inférieure à la différence entre la première puissance et la troisième puissance, et
- ne pas chauffer l'eau,
- lorsque (i) la première puissance (P1) est supérieure à la somme des deuxième et troisième puissances (P2, P3) et (ii) la température courante (Tc) est supérieure à une température maximale (Tmax) prédéterminée, qui est supérieure à la température minimale (Tmin), le système de commande fait fonctionner l'équipement de bassin en mode renouvelable et commande la pompe à chaleur pour ne pas chauffer l'eau, et
- lorsque (i) la première puissance (P1) est supérieure à la somme des deuxième et troisième puissances (P2, P3) et (ii) la température courante (Tc) est inférieure à la température maximale (Tmax), le système de commande fait fonctionner l'équipement de bassin en mode renouvelable et commande la pompe à chaleur pour chauffer l'eau, en ajustant la puissance consommée par la pompe à chaleur à une seconde valeur déterminée par le système de commande, qui est égale ou inférieure à la différence entre la première puissance et la troisième puissance.

2. Système de régulation suivant la revendication 1, dans lequel ladite première valeur et/ou ladite seconde valeur sont égales à la différence entre la première puissance (P1) et la troisième puissance (P3).

3. Système de régulation suivant l'une des revendications 1 ou 2, dans lequel le système de commande (120 ; 220) est configuré pour, à chacun desdits instants, commander l'équipement de bassin (110 ; 210) également de sorte que :
- lorsque (i) la première puissance (P1) est à la fois supérieure à la troisième puissance (P3) et égale à la somme des deuxième et troisième puissances (P2, P3) et (ii) la température courante (Tc) est à la fois supérieure à la température minimale (Tmin) et inférieure à la température maximale (Tmax), le système de commande commande la pompe à chaleur (111 ; 211) pour chauffer l'eau (2), en ajustant la puissance consommée par la pompe à chaleur à ladite première valeur, et
- lorsque (i) la première puissance (P1) est à la fois supérieure à la troisième puissance (P3) et égale à la somme des deuxième et troisième puissances (P2, P3) et (ii) la température courante (Tc) est supérieure à la température maximale (Tmax), le système de commande commande la pompe à chaleur pour ne pas chauffer l'eau.

4. Système de régulation suivant l'une quelconque des revendications précédentes, dans lequel le système de commande (120 ; 220) est configuré pour, à chacun desdits instants, commander l'équipement de bassin (110 ; 210) également de sorte que :
- lorsque (i) la première puissance (P1) est à la fois supérieure à la troisième puissance (P3) et inférieure à la somme des deuxième et troisième puissances (P2, P3) et (ii) la température courante (Tc) est à la fois supérieure à la température minimale (Tmin) et inférieure à une température intermédiaire prédéterminée, qui est comprise entre la température minimale (Tmin) et la température maximale (Tmax), le système de commande commande la pompe à chaleur (111 ; 211) pour chauffer l'eau (2), en ajustant la puissance consommée par la pompe à chaleur à ladite première valeur, et
- lorsque (i) la première puissance (P1) est à la fois supérieure à la troisième puissance (P3) et inférieure à la somme des deuxième et troisième puissances (P2, P3) et (ii) la température courante (Tc) est supérieure à la température intermédiaire, le système de commande commande la pompe à chaleur pour sélectivement :
- chauffer l'eau, en ajustant la puissance consommée par la pompe à chaleur à ladite première valeur, et
- ne pas chauffer l'eau.

5. Système de régulation suivant l'une quelconque des revendications précédentes, dans lequel la température maximale (Tmax) et la température minimale (Tmin) sont calculées par le système de commande (120 ; 220) à partir d'une température de consigne (Tset), qui est renseignée dans le système de commande et qui est comprise entre la température maximale et la température minimale.

6. Système de régulation suivant les revendications 4 et 5 prises ensemble, dans lequel la température intermédiaire est égale à la température de consigne (Tset).

7. Système de régulation suivant l'une quelconque des revendications précédentes, dans lequel l'équipement de bassin (110) inclut uniquement la pompe à chaleur (111).

8. Système de régulation suivant l'une quelconque des revendications 1 à 6, dans lequel l'équipement de bassin (210) inclut, en tant que matériels autres que la pompe à chaleur (211), une pompe de filtration (212) et/ou un dispositif de traitement d'eau (213).

9. Système de régulation suivant l'une quelconque des revendications précédentes, dans lequel le système de commande (120 ; 220) est configuré pour, à au moins certains desdits instants, commander l'équipement de bassin (110 ; 210) également à partir d'une prévision météorologique.

10. Procédé de régulation d'un bassin de baignade (1),
dans lequel on dispose :
- d'un capteur de température (140 ; 240), qui mesure une température courante (Tc) correspondant à la température d'une eau (2) contenue dans un bassin de baignade (1),
- d'un générateur (130 ; 230) individuel, qui est adapté pour produire de l'électricité renouvelable,
- d'un premier appareil de mesure électrique (141 ; 241), qui est adapté pour déterminer une première puissance (P1) correspondant à la puissance électrique produite par le générateur,
- d'un équipement de bassin (110 ; 210), incluant une pompe à chaleur (111 ; 211), qui est à puissance électrique modulable et qui est adaptée pour chauffer l'eau (2),
- d'un deuxième appareil de mesure électrique (142 ; 242), qui est adapté pour déterminer une deuxième puissance (P2) correspondant à la puissance électrique consommée par la pompe à chaleur, et
- dans le cas où l'équipement de bassin (210) inclut un ou des matériels (212, 213), autres que la pompe à chaleur (211), d'un troisième appareil de mesure électrique (243) qui est adapté pour déterminer une troisième puissance (P3) correspondant à la puissance électrique consommée par le ou les matériels, cette troisième puissance étant considérée nulle dans le cas où l'équipement de bassin (110) inclut uniquement la pompe à chaleur (111),
dans lequel on fait fonctionner l'équipement de bassin (110 ; 210) sélectivement :
- dans un mode hybride, dans lequel on fait alimenter l'équipement de bassin conjointement par un réseau collectif (6) et par le générateur (130 ; 230), en faisant consommer par l'équipement de bassin la totalité de la puissance produite par le générateur, et
- dans un mode renouvelable, dans lequel on fait alimenter l'équipement de bassin par le générateur sans que l'équipement de bassin ne soit alimenté par le réseau collectif, en envoyant à un réseau domestique (7) tout excédent entre la puissance produite par le générateur et la puissance consommée par l'équipement de bassin,
et dans lequel, de façon répétée à des instants successifs au cours d'un régime de fonctionnement établi, on commande l'équipement de bassin (110 ; 210) à chacun desdits instants à partir de la température courante (Tc) et des première, deuxième et troisième puissances (P1, P2, P3), chacune de cette température courante et de ces première, deuxième et troisième puissances étant soit mesurée à l'instant considéré, soit moyennée sur un intervalle de temps prédéterminé se terminant à l'instant considéré, de sorte que :
- lorsque (i) la première puissance (P1) est à la fois supérieure à la troisième puissance (P3) et inférieure ou égale à la somme des deuxième et troisième puissances (P2, P3) et (ii) la température courante (Tc) est inférieure à une température minimale (Tmin) prédéterminée, on fait fonctionner l'équipement de bassin en mode hybride et on commande la pompe à chaleur (111 ; 211) pour chauffer l'eau (2), en ajustant la puissance consommée par la pompe à chaleur à une valeur nominale maximale, aussi longtemps que la température courante ne devient pas supérieure à la température minimale,
- lorsque (i) la première puissance (P1) est à la fois supérieure à la troisième puissance (P3) et inférieure ou égale à la somme des puissances (P2, P3) et (ii) la température courante (Tc) est supérieure à la température minimale (Tmin), on fait fonctionner l'équipement de bassin en mode renouvelable et on commande la pompe à chaleur pour sélectivement :
- chauffer l'eau, en ajustant la puissance consommée par la pompe à chaleur à une première valeur qui est égale ou inférieure à la différence entre la première puissance et la troisième puissance, et
- ne pas chauffer l'eau,
- lorsque (i) la première puissance (P1) est supérieure à la somme des deuxième et troisième puissances (P2, P3) et (ii) la température courante (Tc) est supérieure à une température maximale (Tmax) prédéterminée, qui est supérieure à la température minimale (Tmin), on fait fonctionner l'équipement de bassin en mode renouvelable et on commande la pompe à chaleur pour ne pas chauffer l'eau, et
- lorsque (i) la première puissance (P1) est supérieure à la somme des deuxième et troisième puissances (P2, P3) et (ii) la température courante (Tc) est inférieure à la température maximale (Tmax), on fait fonctionner l'équipement de bassin en mode renouvelable et on commande la pompe à chaleur pour chauffer l'eau, en ajustant la puissance consommée par la pompe à chaleur à une seconde valeur qui est égale ou inférieure à la différence entre la première puissance et la troisième puissance.
